# EUROPÄISCHE PATENTANMELDUNG

(11) **EP 0 843 081 A1**
(43) Veröffentlichungstag der Anmeldung: **20.05.1998**
(21) Anmeldenummer: 97119898.1
(22) Anmeldetag: 13.11.1997
(51) Int. Cl.: F01M 1/02, F02F 7/00

(54) **Steuergehäuse für eine Brennkraftmaschine**

(30) Priorität: 15.11.1996 DE 19647299
(71) Anmelder: Daimler-Benz Aktiengesellschaft, 70546 Stuttgart (DE); FILTERWERK MANN & HUMMEL GmbH, 71638 Ludwigsburg (DE)
(72) Erfinder: Freiherr von Esebeck, Götz, Dr.-Ing., 12203 Berlin (DE); Reif, René, 73773 Aichwald (DE); Dürrstein, Rolf, Dr., 74321 Bietigheim (DE); Ostertag, Robert, 75233 Tiefenbronn (DE); Weindorf, Martin, 70806 Kornwestheim (DE)

(57) **Zusammenfassung**

Ein Steuergehäuse (1) für eine Brennkraftmaschine weist einen Steuergehäusedeckel auf. Dieser dient zur Aufnahme von Nebenaggregaten, wie einer Ölpumpe (4). Die Ölpumpe (4) ist in einer Kammer eines durch den Steuergehäusedeckel gebildeten Hohlraums angeordnet. Dabei weist der Hohlraum weitere Kammern für Nebenaggregate auf, wobei die Kammern durch Strömungskanäle miteinander verbunden sind. Ausserhalb des Hohlraumes sind Halterungen zur Aufnahme zusätzlicher Nebenaggregate vorgesehen. Reinölseitig (13) hinter einem Ölfilter (8) sind zu einem Zylinderkurbelgehäuse führende Kanäle angeordnet. Weiterhin befindet sich auf der Reinölseite (13) des Ölfilters eine Zuleitung (14), die zur Ölpumpe zu deren Steuerung zurückgeführt ist.

## Beschreibung

Die Erfindung betrifft ein Steuergehäuse für eine Brennkraftmaschine mit einem Gehäusedeckel nach der im Oberbegriff des Anspruchs 1 näher definierten Art.

Aus der DE-PS 42 11 896 C2 ist ein Steuergehäuse mit einem Gehäusedeckel bekannt, der derart ausgebildet ist, daß bei relativ einfachem Aufbau möglichst viele voneinander abhängige Nebenaggregate mit optimaler Anordnung zueinander untergebracht werden können. Dies wird dadurch erreicht, daß der Gehäusedeckel einen Hohlraum bildet, der in Kammern aufgeteilt ist, in denen Aggregate, wie eine Ölpumpe, eine Kühlmittelpumpe oder ein Thermostatventil, untergebracht sind, wobei die Kammern durch Strömungskanäle miteinander verbunden sind. Außerhalb des Hohlraumes sind Halterungen zur Aufnahme zusätzlicher Nebenaggregate vorgesehen.

Nachteilig ist dabei jedoch, daß zur Steuerung der Ölpumpe externe Einrichtungen notwendig sind.

Der vorliegenden Erfindung liegt daher die Aufgabe zugrunde, den bereits bekannten Gehäusedeckel eines Steuergehäuses dahingehend zu verbessern, daß der Ölkreislauf in dem Gehäusedeckel optimiert wird, insbesondere, daß eine bessere Integration der Ölpumpe in den Ölkreislauf erreicht wird.

Erfindungsgemäß wird diese Aufgabe durch die im kennzeichnenden Teil des Anspruchs 1 genannten Merkmale gelöst.

Durch die erfindungsgemäße Zuleitung wird ermöglicht, daß die Ölpumpe auf einfache Weise durch Öl aus dem Ölkreislauf im Steuergehäuse der Brennkraftmaschine gesteuert wird. Externe Leitungen und/oder Steuerglieder für die Ölpumpe können dadurch entfallen.

Vorteilhafte Ausgestaltungen und Weiterbildungen der Erfindung ergeben sich aus den Unteransprüchen und aus dem nachfolgend anhand der Zeichnung prinzipmäßig beschriebenen Ausführungsbeispiel.

Es zeigt:
- Fig. 1: ein Steuergehäuse mit Steuergehäusedeckel und darin integrierten Nebenaggregaten,
- Fig. 2: einen Schnitt nach der Linie II-II aus Fig. 1,
- Fig. 3: einen Schnitt nach der Linie III-III aus Fig. 1; und
- Fig. 4: einen Schnitt nach der Linie IV-IV aus Fig. 1.

In dem in Fig. 1 dargestellten Steuergehäuse 1 befindet sich ein Ölkreislauf, der folgendermaßen aufgebaut ist:

Durch ein Kunststoffansaugrohr 2 mit einem eingeschnappten Siebgitter (nicht dargestellt) wird Öl auf die Saugseite 3 einer regelbaren Ölpumpe, die als Flügelzellenpumpe 4 ausgebildet ist, angesaugt. Hierbei ist die Flügelzellenpumpe 4 in dem Steuergehäuse 1 integriert und wird von einer Kurbelwelle 6 angetrieben.

In dem Steuergehäuse 1 sind weiterhin ein Ölkühler 7 und ein Ölfilter 8 angeordnet. Bei entsprechendem Druck nach dem Ölkühler 7 und dem Ölfilter 8 regelt sich die Flügelzellenpumpe 4 selbst nach, indem ein äußerer Ring 9, der auf einem eingepreßten Bolzen 10 drehbar gelagert ist, zentriert wird.

Das Öl gelangt von der Druckseite 11 der Flügelzellenpumpe 4 über einen schrägen Kanal 12 zum Ölkühler 7. Nach Durchlaufen des Ölkühlers 7 durchströmt das Öl den Ölfilter 8.

Vom Ölfilter 8 wird auf der in Fig. 2 und Fig. 3 gezeigten Reinölseite 13 des Ölfilters 8 der Steuerdruck für die Flügelzellenpumpe 4 über eine Zuleitung 14 abgezweigt, die eine zur Flügelzellenpumpe 4 schräg nach unten geneigte Längsachse aufweist. Diese Steuerung erfolgt in üblicher Weise durch Veränderung des Öldrucks, der durch die Zuleitung 14 auf den äußeren Ring 9 wirkt. Die Zuleitung 14 kann dabei als Bohrung im Steuergehäuse 1 ausgebildet sein.

Der Teil des Öls, der nicht über die Zuleitung 14 abgezweigt wird, gelangt vom Ölfilter 8, wie in Fig. 2 dargestellt, über die Reinölseite 13 in einen Sammelkanal 15 und von dort in zwei Ölabführkanäle 16 und 17 zu einem nicht dargestellten Zylinderkurbelgehäuse.

In Fig. 4 sind zur Verdeutlichung der schräge Kanal 12, die Zuleitung 14, der Sammelkanal 15 sowie einer der Ölabführkanäle 16 dargestellt.

## Patentansprüche

1. Steuergehäuse für eine Brennkraftmaschine mit einem Steuergehäusedeckel zur Aufnahme von Nebenaggregaten, wie einer Ölpumpe, die in einer Kammer eines durch den Steuergehäusedeckel gebildeten Hohlraums angeordnet ist, wobei der Hohlraum weitere Kammern für Nebenaggregate aufweist und die Kammern durch Strömungskanäle miteinander verbunden sind, wobei außerhalb des Hohlraumes Halterungen zur Aufnahme zusätzlicher Nebenaggregate vorgesehen sind, und wobei reinölseitig hinter einem Ölfilter zu einem Zylinderkurbelgehäuse führende Kanäle angeordnet sind,
**gekennzeichnet durch**
eine Zuleitung (14) auf der Reinölseite (13) des Ölfilters (8), die zur Ölpumpe (4) zu deren Steuerung zurückgeführt ist.

2. Steuergehäuse für eine Brennkraftmaschine nach Anspruch 1,
**dadurch gekennzeichnet,** daß
die Zuleitung (14) mit zur Ölpumpe (4) schräg nach unten geneigter Längsachse verläuft.

3. Steuergehäuse für eine Brennkraftmaschine nach Anspruch 1 oder 2,
**dadurch gekennzeichnet,** daß
die Ölpumpe als Flügelzellenpumpe (4) ausgebildet ist.
